# EUROPÄISCHE PATENTSCHRIFT

(11) **EP 1 780 343 B1**
(45) Veröffentlichungstag und Bekanntmachung des Hinweises auf die Patenterteilung: **08.09.2010**
(21) Anmeldenummer: 06122821.9
(22) Anmeldetag: 24.10.2006
(51) Int. Cl.: E03D 9/03, E03D 9/052

(54) **Sanitärspüleinrichtung mit einer Vorrichtung zum Zuführen von Reinigungsmitteln und/oder Duftstoffen**
Sanitary flushing assembly comprising a device for adding a cleaning agent and/or a fragrance
Chasse d'eau avec un dispositif pour fournir un détergent et/ou un parfum

(30) Priorität: 27.10.2005 DE 202005016945 U; 28.10.2005 DE 202005017056 U
(43) Veröffentlichungstag der Anmeldung: 02.05.2007
(62) Teilanmeldung aus: 09159858.1
(73) Patentinhaber: VIEGA GmbH & Co. KG, 57439 Attendorn (DE)
(72) Erfinder: Wessel, Werner, 58840 Plettenberg (DE)
(74) Vertreter: Cohausz & Florack

(56) Entgegenhaltungen:
- EP-A- 0 338 825
- EP-A- 0 579 581
- WO-A-99/08076
- BE-A- 503 098
- DE-A1- 3 517 728
- DE-A1- 10 330 323
- DE-A1- 10 354 540
- DE-C- 73 974
- DE-U1- 29 707 778
- GB-A- 1 180 575
- US-A- 1 211 137

## Beschreibung

Die vorliegende Erfindung betrifft eine Sanitärspüleinrichtung, hierunter wird vorliegend neben einer Spüleinrichtung für ein WC auch eine für ein Urinal oder dergleichen verstanden, mit einem Spülkasten, insbesondere für die Unterputzmontage, und einer Vorrichtung zum Zuführen von Reinigungsmitteln und/oder Duftstoffen in ein Sanitärbecken, wobei die Vorrichtung einen Zwischenspeicher für die vorübergehende Aufnahme einer bestimmten Dosis an Reinigungsmitteln und/oder Duftstoffen aufweist, der in Strömungsrichtung nach dem Spülkasten an ein das Spülwasser zum Sanitärbecken führendes Spülrohr so angeschlossen ist, dass ein Teil des Spülwassers während eines Spülvorgangs den Zwischenspeicher vorübergehend durchspülen kann, wobei im Zwischenspeicher, eine Einrichtung vorgesehen ist, die ermöglicht, dass das Spülwasser schneller in den Zwischenspeicher strömen kann als das Gemisch aus Spülwasser und Reinigungsmitteln und/oder Duftstoffen abströmt. Ferner betrifft die Erfindung ein entsprechendes Spülrohr für eine Sanitärspüleinrichtung. Eine solche Sanitärspüleinrichtung und ein solches Spülrohr sind beispielsweise bekannt aus der BE 503 098 A.

Weitere Sanitärspüleinrichtungen, die zumindest einen Zwischenspeicher für die vorübergehende Aufnahme einer bestimmten Dosis an Reinigungsmitteln und/oder Duftstoffen aufweisen, sind beispielsweise bekannt aus der GB 1 180 575 A, der WO 99/08076 A1, der US 1,211,137, der EP 0 579 581 A1, der EP 0 338 825 A1 sowie der DE 297 07 778 U1.

Aus dem beschriebenen Stand der Technik sind verschiedene Arten der Zuführung von Reinigungsmitteln und/oder Duftstoffen bekannt. Beispielsweise wird ein korbförmiges Gefäß mit einem in der Regel als fester Körper ausgebildeten Reinigungsmittel und Duftstoff in das Sanitärbecken in den Bereich gehängt, in welchem das frische Spülwasser in das Becken fließt. Mit jeder Spülung wird eine relativ große Menge des Reinigungsmittels und Duftstoffs mit dem Spülwasser vermischt, um so gleichzeitig mit dem Spülvorgang die gewünschte Reinigungswirkung und Duftentfaltung zu bewirken.

Da ein solcher, sogenannter WC-Stein einerseits relativ aufwendig zu montieren ist, andererseits aber auch im montierten Zustand im Sanitärbecken als störend empfunden wird, wird zunehmend eine automatisierte Zuführung von Reinigungsmitteln und/oder Duftstoffen verwendet. Eine solche Vorrichtung zum Zuführen von Reinigungsmitteln und/oder Duftstoffen weist üblicherweise eine einfach aufgebaute Dosiervorrichtung auf, die im Spülkasten angebracht ist. Dabei befindet sich die Dosiervorrichtung und zumindest ein Teil eines Vorratstanks unterhalb des Wasserspiegels im gefüllten Zustand des Spülkastens, um eine Abgabe des Reinigungsmittels an das Spülwasser zu ermöglichen. Die Abgabe des Reinigungsmittels und der Duftstoffe erfolgt während oder direkt nach einem Bezug von Spülwasser an das im Spülkasten befindliche Spülwasser. Wenn das gesamte Reinigungsmittel aus dem Vorratstank verbraucht ist, muss vom Nutzer eine vorportionierte Reinigungsmittelmenge in den Vorratstank nachgefüllt werden. Dazu muss der Nutzer die Abdeckung des Sanitärspülkastens abnehmen und in die zumindest teilweise unter dem Wasserspiegel befindliche Dosiervorrichtung eine neue Reinigungsmittelportion einfüllen. Dies ist für einen einfachen Nutzer nur bei Spülkästen ausführbar, die vor einer Wand installiert sind und damit leicht zugänglich sind. Bei Neuinstallationen und Renovierungen älterer Sanitäranlagen werden jedoch heutzutage fast ausschließlich Sanitärspülkästen im Wandeinbau, das heißt in Unterputzbauweise, realisiert. Diese sind für den Nutzer nicht mehr in leichter Weise zugänglich, weshalb solche Dosiervorrichtungen zum Zuführen von Reinigungsmitteln und/oder Duftstoffen in ein Sanitärbecken für Wandeinbauspülkästen ungeeignet sind.

Eine Weiterentwicklung ist aus der DE 103 30 323 A1 bekannt, die eine Reinigungsmitteleinheit zum Zuführen von Reinigungsmitteln und/oder Duftstoffen in ein WC-Becken beschreibt. Diese Reinigungsmitteleinheit umfasst eine Dosier- und Abgabeeinrichtung, die elektrisch angesteuert wird und die Reinigungsmittel und/oder Duftstoffe in ein Überlaufrohr eines Ablaufventils oder in den WC-Spülkasten abgibt. Die gesamte Reinigungsmitteleinheit ist dabei im Spülkasten angeordnet, der insbesondere auch für ein Wandeinbau ausgelegt sein kann.

Einige Sanitärspüleinrichtungen mit einer Vorrichtung zum Zuführen von Reinigungsmitteln und/oder Duftstoffen haben aber den Nachteil, dass der größte Teil der Reinigungsmittel und/oder Duftstoffe während des Spülvorgangs aufgrund der vorangehenden Durchmischung im Innern des Spülkastens mit dem gesamten Spülwasser zusammen mit dem Spülwasser weitestgehend ungenutzt über das WC-Abflussrohr fortgespült wird. Nach dem Spülvorgang verbleibt lediglich ein kleiner Rest in der Sperrwasserpfütze im Sanitärbecken. Der größte Teil der zugegebenen Reinigungsmittel und/oder Duftstoffe fließt lediglich kurz an der Wand des Sanitärbeckens entlang, wird dann aber unmittelbar über den Abfluss abgeleitet.

Hinzu kommt, dass aufgrund der Vermischung mit dem Spülwasser im Spülkasten der verbleibende Rest an Reinigungsmittel und/oder Duftstoff in der Sperrwasserpfütze sehr stark verdünnt ist. Zur Erzielung einer ausreichenden Reinigungswirkung und Duftentfaltung ist also eine relativ hohe Dosierung des Reinigungsmittels bzw. Duftstoffes erforderlich

Ein Zwischenspeicher, wie er in den eingangs genannten Dokumenten beschrieben ist, vermeidet diese Nachteile. Dabei hat eine Einrichtung im Zwischenspeicher, wie sie aus der BE 503 098 A bekannt ist und die einen schnelleren Zulauf des Spulwassers als ein Abströmen des Gemisches ermöglicht, den Vorteil, dass sich das Reinigungsmittel und/oder der Duftstoff besser mit dem Spülwasser vermischen kann. Die Einrichtung weist dazu ein speziell geformtes Rohr auf, welches mit seinem einen Ende in das Spülrohr ragt und mit seinem anderen Ende mit dem Zwischenspeicher verbunden ist, in welchem wiederum ein Reinigungsmittel und/oder Duftstoff zudosiert werden kann. Das in das Spülrohr ragende Ende des Rohres ist mit einer relativ großen Zuflussöffnung und einer relativ kleinen Abflussöffnung versehen. Beide Öffnungen sind im Mantel des Rohres vorgesehen, wobei die größere Zuflussöffnung im Spülrohr vertikal nach oben ragt und die kleinere Abflussöffnung im Spülrohr in die entgegen gesetzte Richtung ragt. Stirnseitig ist das Rohr an diesem Ende verschlossen.

Es ist daher die Aufgabe der vorliegenden Erfindung, eine Sanitärspüleinrichtung mit einer Vorrichtung zum Zuführen von Reinigungsmitteln und/oder Duftstoffen zu schaffen, bei der die Zugabe der Reinigungsmittel und/oder Duftstoffe optimiert und damit ihr Wirkungsgrad erhöht wird.

Die zuvor hergeleitete und aufgezeigte Aufgabe wird gemäß der vorliegenden Erfindung bei einer Sanitärspüleinrichtung der eingangs genannten Art dadurch gelöst, dass die Einrichtung eine Blende mit einer einzelnen Öffnung aufweist, die oben einen größeren Querschnitt als unten hat,

Durch die erfindungsgemäße Sanitärspüleinrichtung wird erreicht, dass ein kleiner Teil des Spülwassers bei einem Spülvorgang vorübergehend abgezweigt wird und sich mit im Zwischenspeicher befindlichen Reinigungsmitteln und/oder Duftstoffen vermischen kann, während der überwiegende Teil des Spülwassers vom Spülkasten auf direktem Weg durch das Spülrohr in das Sanitärbecken geleitet wird. Nachdem der Hauptstrom des Spülwassers an der Verbindungsstelle vorbeigeflossen ist, fließt das Gemisch aus Reinigungsmittel bzw. Duftstoff und dem abgezweigten Teil des Spülwassers aus dem Zwischenspeicher ab und gelangt so als letztes in das Sanitärbecken. Dabei wird durch eine Blende mit nur einer einzelnen Öffnung, die oben einen größeren Querschnitt als unten hat, mit einfachen Mitteln erreicht, dass das in den Zwischenspeicher abgezweigte Spülwasser dort eine so lange Verweilzeit hat, dass erstens der Hauptstrom an Spülwasser bereits ins Sanitärbecken abgeflossen ist, wenn das Gemisch aus dem Zwischenspeicher abfließt, und zweitens eine ausreichende Durchmischung des Spülwassers mit den Zusatzstoffen erfolgt.

Gemäß einer vorteilhaften Ausgestaltung der erfindungsgemäßen Sanitärspüleinrichtung ist der Zwischenspeicher mit dem zum Sanitärbecken führenden Spülrohr an einer Stelle verbunden, an der sich das Spülwasser während eines Spülvorgangs vorübergehend anstaut. Vorzugsweise ist der Zwischenspeicher in Strömungsrichtung vor oder an einem Spülrohrbogen am Spülrohr angeschlossen. Ein solcher Spülrohrbogen ist in der Regel am unteren Ende des Spülrohrs zur Verbindung des senkrechten Spülrohrs an den waagerechten Anschluss am Sanitärbecken vorgesehen. Dadurch wird erreicht, dass zunächst der Großteil des Spülwassers aus dem Spülkasten durch das Spülrohr in das Sanitärbecken fließt und dort die eigentliche Spülung vornimmt, wobei von dem sich anstauenden Spülwasser ein Teil automatisch in den Zwischenspeicher abgezweigt wird, um sich dort mit einer bestimmten Dosis bzw. Menge an Reinigungsmitteln und/oder Duftstoffen zu vermischen. Sobald das angestaute Spülwasser ebenfalls in das Sanitärbecken abgeflossen ist, kann auch das Gemisch aus dem Zwischenspeicher abfließen und bildet somit den Abschluss des Spülvorgangs.

Gemäß einer weiteren vorteilhaften Ausgestaltung ist der Zwischenspeicher mit einem Vorratstank verbunden. Der Vorratstank kann in der Wand, das heißt in Unterputzbauweise, oder alternativ im Spülkasten montiert sein, wobei in letzterem Fall der Vorratstank insbesondere gegenüber dem Spülwasser abgedichtet ist, damit sich nicht bereits im Spülkasten eine Vermischung der Reinigungsmittel und/oder Duftstoffe mit dem Spülwasser ergibt. In beiden Fällen kann der Vorratstank für den Nutzer auf einfache Weise dadurch zugänglich gemacht werden, dass eine Revisionsklappe vorgesehen ist. Besonders einfach und komfortabel zu bedienen ist diese, wenn sie einen Softtouch-Öffnungsmechanismus aufweist.

Gemäß noch einer weiteren vorteilhaften Ausgestaltung ist eine Pumpe vorgesehen, die die Reinigungsmittel und/oder Duftstoffe in den Zwischenspeicher pumpen kann. Vorzugsweise ist die Pumpe an den Zwischenspeicher angeformt. Ferner kann vorgesehen sein, dass der Zwischenspeicher unmittelbar oder über ein Verbindungsstück am Spülrohr, insbesondere am Spülrohrbogen, angeformt ist. Auf diese Weise ergibt sich ein vorzugsweise einstückiges Bauteil, welches mit wenigen Handgriffen gegen ein herkömmliches Spülrohr, insbesondere einen herkömmlichen Spülrohrbogen, ausgetauscht werden kann.

Gemäß wiederum einer weiteren Ausgestaltung der erfindungsgemäßen Sanitärspüleinrichtung ist der Zwischenspeicher mit einer Absaug- und/oder Belüftungsleitung verbunden. Am vom Zwischenspeicher abgewandten Ende der Absaug- und/oder Belüftungsleitung kann ein Ventilator vorgesehen sein. Auf diese Weise kann die Luft aus dem Sanitärbecken abgesaugt und entweder über eine Abluftleitung nach außen geführt oder, vorzugsweise über einen Filter, in den Raum zurückgeführt werden. Damit das Spülwasser bzw. das Gemisch mit den Zusatzstoffen aus dem Zwischenspeicher nicht in die Absaug- und/oder Belüftungsleitung aufsteigen kann, ist vorzugsweise ein Ventil zwischen der Absaug- und/oder Belüftungsleitung und dem Zwischenspeicher vorgesehen, insbesondere ein Schwimmerkugel- oder ein Klappenventil.

Gemäß wiederum einer weiteren vorteilhaften Ausgestaltung ist eine Steuereinrichtung vorgesehen, über die automatisch oder Reinigungsmitteln und/oder Duftstoffen in den Zwischenspeicher gegeben werden kann. Vorzugsweise ist die Pumpe von der Steuereinrichtung steuerbar. Außerdem kann vorgesehen sein, dass die Pumpe und/oder die Steuereinrichtung mit einer Einrichtung zur Betätigung des Spülkastens, hierbei handelt es sich beispielsweise um einen Hebel oder eine Taste, gekoppelt ist. Schließlich kann auch mindestens ein mit der Steuereinrichtung gekoppelter Sensor, insbesondere ein Feuchtigkeitssensor und/oder ein mit dem Toilettensitz (Toilettenbrille) gekoppelter Drucksensor, vorgesehen sein, um den optimalen Zeitpunkt festzustellen, an dem die gewünschte Dosis an Reinigungsmitteln und/oder Duftstoffen in den Zwischenspeicher gegeben werden soll.

Mit der zuvor beschriebenen Steuereinrichtung ist es beispielsweise möglich, die gewünschte Dosis an Zusatzstoffen, vorzugsweise automatisch, während oder nach einem Spülvorgang in den Zwischenspeicher abzugeben. Erfolgt die Zudosierung nach einem Spülvorgang, so bleibt der Zusatzstoff solange im Zwischenspeicher, bis beim nächsten Spülvorgang Spülwasser in den Zwischenspeicher abgezweigt wird und sich dort mit den Zusatzstoffen zu einer Reinigungslösung bzw. Duftlösung vermischt. Bei der Zudosierung direkt bei einem Spülvorgang kann über den Sensor, der beispielsweise im Zwischenspeicher oder im Verbindungsstück zum Spülrohr angeordnet ist, der Zeitpunkt der Zudosierung exakt festgelegt werden.

Es gibt nun eine Vielzahl von Möglichkeiten, die erfindungsgemäße Sanitärspüleinrichtung auszugestalten und weiterzubilden. Hierzu wird beispielsweise verwiesen einerseits auf die dem Patentanspruch 1 nachgeordneten Patentansprüche, andererseits auf die Beschreibung eines Ausführungsbeispiels in Verbindung mit der Zeichnung.

In der Zeichnung zeigt:
- Fig. 1: eine schematische Querschnittsansicht eines Ausführungsbeispiels einer WC- Spüleinrichtung gemäß der vorliegenden Erfindung und
- Fig. 2a) - b): verschiedene Ausführungsformen einer Blende für den Zwischenspeicher der erfindungsgemäßen Sanitärspüleinrichtung und
- Fig. 2c): ein weiteres Ausführungsbeispiel einer Blende, welche nicht Gegenstand der vorliegenden Erfindung ist.

In Fig. 1 ist eine Sanitärspüleinrichtung 1 gemäß der vorliegenden Erfindung dargestellt. Die Sanitärspüleinrichtung 1 weist einen Spülkasten 4, insbesondere für die Unterputzmontage, und eine Vorrichtung 2 zum Zuführen von Reinigungs-, Desinfektionsmitteln und/oder Duftstoffen in ein Sanitärbecken 3 auf.

Der Spülkasten 4 ist über ein Spülrohr 6, welches einen Spülrohrbogen 7 an seinem unteren Ende aufweist, mit dem Sanitärbecken 3 verbunden. Am oberen Ende des Spülrohrbogens 7 ist ein von einem Verbindungsstück 10 gebildeter Abzweig zu einem Zwischenspeicher 5 für die vorübergehende Aufnahme einer bestimmten Dosis an Reinigungsmitteln und/oder Duftstoffen vorgesehen.

Der Zwischenspeicher 5 und das Verbindungsstück 10 sind in Strömungsrichtung S nach dem Spülkasten 4 und vor dem Sanitärbecken 3 derart an das Spülrohr 6 angeschlossen, dass ein Teil des Spülwassers während eines Spülvorgangs den Zwischenspeicher 5 vorübergehend durchspülen kann. Da der Anschluss an das Spülrohr 6 in einem Bereich unmittelbar vor dem Spülrohrbogen 7 gewählt ist und sich während eines Spülvorgangs das Spülwasser, welches vom Spülkasten 4 zum Sanitärbecken 3 fließt, im Spülrohrbogen bis zur Anschlussstelle des Verbindungsstücks 10 anstaut, ist gewährleistet, dass ein Teil des Spülwassers in den Zwischenspeicher 5 gelangt.

Der Zwischenspeicher 5 ist über eine Pumpe 9 mit einem Vorratsbehältnis oder Vorratstank 8 verbunden, welcher zur Aufnahme eines Vorrats an Reinigungsmitteln und/oder Duftstoffen dient. Der Vorratstank 8 ist im vorliegenden Ausführungsbeispiel separat zum Spülkasten 4 in Unterputzbauweise angeordnet und weist zum Zwecke des Nachfüllens mit Reinigungsmitteln und/oder Duftstoffen eine Revisionsklappe (nicht dargestellt) mit einem Softtouch-Öffnungsmechanismus auf.

Das Vorratsbehältnis 8 oder Vorratstank ist beispielsweise in der Weise ausgebildet, dass darin ein auswechselbares, Reinigungsmittel und/oder Duftstoff beinhaltendes Behältnis, insbesondere Mehrweg-Behältnis, z.B. in Form einer Kartusche, Flasche oder eines Beutels, einsetzbar ist.

Ferner ist eine Steuereinrichtung 14 vorgesehen, die die Pumpe 9 derart automatisch steuert, dass entweder direkt bei einem Spülvorgang oder aber unmittelbar danach - dies kann individuell eingestellt werden - die Pumpe eine bestimmte Menge an Reinigungs-, Desinfektionsmitteln und/oder Duftstoffen vom Vorratstank 8 in den Zwischenspeicher 5 fördert. Auf diese Weise kann beim Durchspülen des Zwischenspeichers 5 mit Spülwasser eine Vermischung mit der entsprechenden Dosis an Reinigungsmittel bzw. Duftstoff erfolgen.

Auch liegt es im Rahmen der Erfindung, dass die Steuereinrichtung 14 die Pumpe 9 ansteuert, wenn ein der Steuereinrichtung 14 zugeordneter Sensor, z.B. ein mit dem Toilettensitz gekoppelter Drucksensor, die Benutzung der Toilette erfasst bzw. signalisiert.

Anschließend fließt das Gemisch, nachdem der Hauptstrom an Spülwasser bereits ins Sanitärbecken 3 abgeflossen ist, ebenfalls ab.

Ferner kann eine Absaug- und/oder Belüftungsleitung 11 vorgesehen sein, über die die Luft im Sanitärbecken 3 abgesaugt werden kann. Dazu ist ein Ventilator 13 vorgesehen, der die Luft aus dem Sanitärbecken 3 über den Spülrohrbogen 7, das Verbindungsstück 10 und den Zwischenspeicher 5 ansaugt. Die abgesaugte Luft kann ungefiltert oder gefiltert an die Außenumgebung abgegeben oder vorzugsweise über einen Geruchsfilter in den Toilettenraum oder die WC-Schüssel zurückgeblasen werden.

Im vorliegenden Ausführungsbeispiel ist die Absaug- und/oder Belüftungsleitung 11 mit dem Zwischenspeicher 5 derart mit einem Schwimmerkugelventil verbunden, dass zwar bei geleertem Zwischenspeicher 5 und Spülrohrbogen 7 Luft abgesaugt werden kann, aber in den Zwischenspeicher 5 einströmendes Spülwasser nicht in die Absaug- und/oder Belüftungsleitung 11 aufsteigen kann.

Es ist auch denkbar, die Absaug- und/oder Belüftungsleitung 11 mit dem Ventilator in der Zeit, in der die Sanitäreinrichtung nicht benutzt wird, dazu zu verwenden, Duftstoffe im Raum, beispielsweise im Bad, zu verteilen. Hierzu muss der Ventilator lediglich zu einem Zeitpunkt eingeschaltet werden, in welchem sich eine bestimmte Dosis an Duftstoff im Zwischenspeicher befindet.

Um schließlich zu gewährleisten, dass das in den Zwischenspeicher 5 abgezweigte Spülwasser schneller in den Zwischenspeicher 5 strömen kann als das dort erzeugte Gemisch aus Zusatzstoffen und Spülwasser abströmt, ist auf der Seite des Zwischenspeichers 5, die zum Spülrohr 6 weist und mit dem Verbindungsstück 10 verbunden ist, eine entsprechende Blende 15 vorgesehen.

Fig. 2 zeigt einige Ausführungsbeispiele einer solchen Blende, die ermöglicht, dass das Spülwasser schneller in den Zwischenspeicher einströmt als es wieder ausströmt.

So zeigt Fig. 2a) eine im Rahmen der vorliegenden Erfindung verwendbare Blende 15 mit einer einzelnen Öffnung 16a, wobei die Öffnung 16a oben einen größeren Querschnitt als unten hat. Auf diese Weise kann einströmendes Spülwasser, welches unter hohem Druck steht, weitgehend ungehindert in den Zwischenspeicher 5 einströmen, wird aber durch den geringen Querschnitt im unteren Bereich der Öffnung 16a daran gehindert, genauso schnell wieder auszuströmen. Auf diese Weise bleibt genügend Zeit, um das Spülwasser ausreichend mit der im Zwischenspeicher 5 befindlichen Dosis an Reinigungsmitteln und/oder Duftstoffen zu vermischen. Ferner wird das Gemisch im Zwischenspeicher 5 durch den engen unteren Querschnitt der Öffnung 16a solange im Zwischenspeicher 5 zurückgehalten, bis der Hauptstrom an Spülwasser durch das Spülrohr 6 ins Sanitärbecken 3 geflossen ist.

Eine alternative Ausführungsform einer im Rahmen der vorliegenden Erfindung verwendbaren Blende 15 zeigt Fig. 2b). Auch hier ist eine einzelne Öffnung 16b vorgesehen, die oben einen größeren Querschnitt als unten aufweist. Im Gegensatz zu der in Fig. 2a) gezeigten, pilzförmigen Öffnung ist die Öffnung in Fig. 2b) dreieckförmig ausgebildet, wobei eine Spitze des Dreiecks nach unten weist und den unteren, kleineren Querschnittsbereich bildet.

Fig. 2c) zeigt schließlich eine Blende 15, die nicht Gegenstand der vorliegenden Erfindung ist, mit zwei Öffnungen 16c und 16d, wobei die obere Öffnung 16c einen größeren Querschnitt als die untere Öffnung 16d aufweist. Statt einer einzelnen oberen und/oder unteren Öffnung können selbstverständlich auch mehrere Öffnungen vorgesehen sein, solange gewährleistet ist, dass der Querschnitt der oberen Öffnungen größer als der Querschnitt der unteren Öffnungen ist.

## Patentansprüche

1. Sanitärspüleinrichtung (1) mit einem Spülkasten (4), insbesondere für die Unterputzmontage, und einer Vorrichtung (2) zum Zuführen von Reinigungsmitteln und/oder Duftstoffen in ein Sanitärbecken (3), wobei die Vorrichtung (2) einen Zwischenspeicher (5) für die vorübergehende Aufnahme einer bestimmten Dosis an Reinigungsmitteln und/oder Duftstoffen aufweist, der in Strömungsrichtung (S) nach dem Spülkasten (4) an ein das Spülwasser zum Sanitärbecken (3) führendes Spülrohr (6) so angeschlossen ist, dass ein Teil des Spülwassers während eines Spülvorgangs den Zwischenspeicher (5) vorübergehend durchspülen kann, wobei im Zwischenspeicher (5), eine Einrichtung vorgesehen ist, die ermöglicht, dass das Spülwasser schneller in den Zwischenspeicher (5) strömen kann als das Gemisch aus Spülwasser und Reinigungsmitteln und/oder Duftstoffen abströmt, **dadurch gekennzeichnet, dass** die Einrichtung eine Blende (15) mit einer einzelnen Öffnung (16a, 16b) aufweist, die oben einen größeren Querschnitt als unten hat.

2. Sanitärspüleinrichtung (1) nach Anspruch 1, **dadurch gekennzeichnet, dass** der Zwischenspeicher (5) mit dem zum Sanitärbecken (3) führenden Spülrohr (6) an einer Stelle verbunden ist, an der sich das Spülwasser während eines Spülvorgangs vorübergehend anstaut.

3. Sanitärspüleinrichtung (1) nach Anspruch 2, **dadurch gekennzeichnet, dass** der Zwischenspeicher (5) in Strömungsrichtung (S) vor oder an einem Spülrohrbogen (7) an das Spülrohr (6) angeschlossen ist.

4. Sanitärspüleinrichtung (1) nach einem der vorangehenden Ansprüche, **dadurch gekennzeichnet, dass** der Zwischenspeicher (5) mit einem Vorratstank (8) verbunden ist.

5. Sanitärspüleinrichtung (1) nach Anspruch 4, **dadurch gekennzeichnet, dass** der Vorratstank (8) für einen Wandeinbau ausgelegt ist.

6. Sanitärspüleinrichtung (1) nach Anspruch 4, **dadurch gekennzeichnet, dass** der Vorratstank (8) im Spülkasten (4) montiert ist und insbesondere gegenüber dem Spülwasser abgedichtet ist.

7. Sanitärspüleinrichtung (1) nach Anspruch 5 oder 6, **dadurch gekennzeichnet, dass** der Vorratstank mit einer Revisionsklappe versehen ist, die insbesondere einen Softtouch-Öffnungsmechanismus aufweist.

8. Sanitärspüleinrichtung (1) nach einem der vorangehenden Ansprüche, **dadurch gekennzeichnet, dass** eine Steuereinrichtung (14) vorgesehen ist, über die automatisch oder bei Betätigung durch den Nutzer eine bestimmte Dosis an Reinigungsmitteln und/oder Duftstoffen in den Zwischenspeicher (5) gegeben werden kann.

9. Sanitärspüleinrichtung (1) nach Anspruch 8, **dadurch gekennzeichnet, dass** ein mit der Steuereinrichtung (14) gekoppelter Sensor, insbesondere Feuchtigkeitssensor, vorgesehen ist.

10. Sanitärspüleinrichtung (1) nach einem der vorangehenden Ansprüche, **dadurch gekennzeichnet, dass** eine Pumpe (9) vorgesehen ist, die die Reinigungsmittel und/oder Duftstoffe in den Zwischenspeicher (5) pumpen kann.

11. Sanitärspüleinrichtung (1) nach Anspruch 10, **dadurch gekennzeichnet, dass** die Pumpe (9) an den Zwischenspeicher (5) angeformt ist.

12. Sanitärspüleinrichtung (1) nach Anspruch 10 oder 11 in Rückbezug auf Anspruch 8 oder 9, **dadurch gekennzeichnet, dass** die Pumpe (9) mittels der Steuereinrichtung (14) steuerbar ist.

13. Sanitärspüleinrichtung (1) nach einem der Ansprüche 8 bis 12, **dadurch gekennzeichnet, dass** die Pumpe (9) und/oder die Steuereinrichtung (14) mit einer Einrichtung zur Betätigung des Spülkastens (4) gekoppelt ist.

14. Sanitärspüleinrichtung (1) nach einem der vorangehenden Ansprüche, **dadurch gekennzeichnet, dass** der Zwischenspeicher (5) unmittelbar oder über ein Verbindungsstück (10) am Spülrohr (6), insbesondere am Spülrohrbogen (7), angeformt ist.

15. Sanitärspüleinrichtung (1) nach einem der vorangehenden Ansprüche, **dadurch gekennzeichnet, dass** der Zwischenspeicher (5) mit einer Absaug- und/oder Belüftungsleitung (11) verbunden ist.

16. Sanitärspüleinrichtung (1) nach Anspruch 15, **dadurch gekennzeichnet, dass** zwischen der Absaug- und/oder Belüftungsleitung (11) und dem Zwischenspeicher (5) ein Ventil (12), insbesondere ein Schwimmerkugel- oder Klappenventil, angeordnet ist.

17. Sanitärspüleinrichtung (1) nach Anspruch 15 oder 16, **dadurch gekennzeichnet, dass** am vom Zwischenspeicher (5) abgewandten Ende der Absaug- und/oder Belüftungsleitung (11) ein Ventilator (13) vorgesehen ist.

## Claims

1. A sanitary flush device (1) comprising a flush box (4), particularly adapted to be flush-mounted, and a device (2) for supplying cleaning agents and/or fragrances into a sanitary bowl (3), the device (2) comprising an intermediate reservoir (5) for temporarily receiving a certain dose of cleaning agents and/or fragrances, which device is connected in the direction of flow (S) downstream of the flush box (4) to a flush pipe (6) supplying the flushing water to the sanitary bowl (3) such that a part of the flushing water can temporarily flow through the intermediate reservoir (5) during flushing, wherein a device is provided in the intermediate reservoir (5) which allows for the flushing water to flow faster into the intermediate reservoir (5) than the mixture of flushing water and cleaning agents and/or fragrances is discharged, **characterized in that** said device comprises a screen (15) having a single opening (16a, 16b) which has a larger cross-section at its top than at its bottom.

2. The sanitary flush device (1) according to claim 1, **characterized in that** the intermediate reservoir (5) is connected to the flush pipe (6) leading to the sanitary bowl (3) at a position where the flushing water accumulates temporarily during flushing.

3. The sanitary flush device (1) according to claim 2, **characterized in that** the intermediate reservoir (5) is connected to the flush pipe (6) in the direction of flow (S) upstream of or at a flush pipe bend (7).

4. The sanitary flush device (1) according to one of the preceding claims, **characterized in that** the intermediate reservoir (5) is connected to a feeding tank (8).

5. The sanitary flush device (1) according to claim 4, **characterized in that** the feeding tank (8) is adapted for in-wall mounting.

6. The sanitary flush device (1) according to claim 4, **characterized in that** the feeding tank (8) is mounted in the flush box (4) and is particularly sealed with respect to the flushing water.

7. The sanitary flush device (1) according to claim 5 or 6, **characterized in that** the feeding tank is provided with an inspection flap, particularly comprising a soft touch opening mechanism.

8. The sanitary flush device (1) according to one of the preceding claims, **characterized in that** a control device (14) is provided through which a certain dose of cleaning agents and/or fragrances can be discharged into the intermediate reservoir (5) automatically or user-operated.

9. The sanitary flush device (1) according to claim 8, **characterized in that** a sensor, particularly a humidity sensor, is provided which is coupled to the control device (14).

10. The sanitary flush device (1) according to one of the preceding claims, **characterized in that** a pump (9) is provided which is able to pump the cleaning agents and/or fragrances into the intermediate reservoir (5).

11. The sanitary flush device (1) according to claim 10, **characterized in that** the pump (9) is integrally formed with the intermediate reservoir (5).

12. The sanitary flush device (1) according to claim 10 or 11 with reference to claim 8 or 9, **characterized in that** the pump (9) can be controlled by means of the control device (14).

13. The sanitary flush device (1) according to one of claims 8 to 12, **characterized in that** the pump (9) and/or the control device (14) are coupled with a means for operating the flush box (4).

14. The sanitary flush device (1) according to one of the preceding claims, **characterized in that** the intermediate reservoir (5) is integrally formed with the flush pipe (6), particularly with the flush pipe bend (7), either directly or via a connecting piece (10).

15. The sanitary flush device (1) according to one of the preceding claims, **characterized in that** the intermediate reservoir (5) is connected with an exhaust and/or ventilation pipe (11).

16. The sanitary flush device (1) according to claim 15, **characterized in that** a valve (12), particularly a ball float valve or a flap valve, is arranged between the exhaust and/or ventilation pipe (11) and the intermediate reservoir (5).

17. The sanitary flush device (1) according to claim 15 or 16, **characterized in that** a fan (13) is provided at the end of the exhaust and/or ventilation pipe (11) opposite to the intermediate reservoir (5).

## Revendications

1. Dispositif sanitaire de chasse d'eau (1) avec un réservoir de chasse d'eau (4), en particulier pour un montage encastré, et un dispositif (2) pour l'amenée de détergents et/ou de parfums dans une cuvette de sanitaire (3), le dispositif (2) présentant un réservoir intermédiaire (5) pour la réception provisoire d'une certaine dose de détergents et/ou de parfums, lequel est raccordé dans le sens d'écoulement (S) après le réservoir de chasse d'eau (4) à un tuyau de chasse (6) guidant l'eau de chasse à la cuvette de sanitaire (3) de sorte qu'une partie de l'eau de chasse peut traverser provisoirement le réservoir intermédiaire (5) pendant une opération de chasse d'eau, un dispositif étant prévu dans le réservoir intermédiaire (5) qui permet que l'eau de chasse puisse affluer plus rapidement dans le réservoir intermédiaire (5) que le mélange d'eau de chasse et de détergents et/ou de parfums puisse s'écouler, **caractérisé en ce que** le dispositif présente un obturateur (15) avec une seule ouverture (16a, 16b) qui présente en haut une section transversale plus grande qu'en bas.

2. Dispositif sanitaire de chasse d'eau (1) selon la revendication 1, **caractérisé en ce que** le réservoir intermédiaire (5) est relié au tuyau de chasse (6) guidant à la cuvette de sanitaire (3), à un endroit où l'eau de chasse s'accumule provisoirement pendant une opération de chasse.

3. Dispositif sanitaire de chasse d'eau (1) selon la revendication 2, **caractérisé en ce que** le réservoir intermédiaire (5) est raccordé dans le sens d'écoulement (S) avant ou sur un coude (7) du tuyau de chasse d'eau (6).

4. Dispositif sanitaire de chasse d'eau (1) selon l'une des revendications précédentes, **caractérisé en ce que** le réservoir intermédiaire (5) est relié à une réserve (8).

5. Dispositif sanitaire de chasse d'eau (1) selon la revendication 4, **caractérisé en ce que** la réserve (8) est conçue pour un montage mural.

6. Dispositif sanitaire de chasse d'eau (1) selon la revendication 4, **caractérisé en ce que** la réserve (8) est montée dans le réservoir de chasse d'eau (4) et en particulier est étanche à l'eau de chasse.

7. Dispositif sanitaire de chasse d'eau (1) selon la revendication 5 ou 6, **caractérisé en ce que** la réserve est munie d'une trappe de révision qui présente en particulier un mécanisme d'ouverture par effleurement (softtouch).

8. Dispositif sanitaire de chasse d'eau (1) selon l'une des revendications précédentes, **caractérisé en ce qu'**un dispositif de commande (14) est prévu qui permet automatiquement ou par actionnement par l'utilisateur de distribuer une certaine dose de détergents et/ou de parfums dans le réservoir intermédiaire (5).

9. Dispositif sanitaire de chasse d'eau (1) selon la revendication 8, **caractérisé en ce qu'**il est prévu un capteur, en particulier un capteur d'humidité, accouplé au dispositif de commande (14).

10. Dispositif sanitaire de chasse d'eau (1) selon l'une des revendications précédentes, **caractérisé en ce qu'**il est prévu une pompe (9) qui peut pomper les détergents et/ou parfums dans le réservoir intermédiaire (5).

11. Dispositif sanitaire de chasse d'eau (1) selon la revendication 10, **caractérisé en ce que** la pompe (9) est moulée sur le réservoir intermédiaire (5).

12. Dispositif sanitaire de chasse d'eau (1) selon la revendication 10 ou 11 en référence à la revendication 8 ou 9, **caractérisé en ce que** la pompe (9) est commandable au moyen du dispositif de commande (14).

13. Dispositif sanitaire de chasse d'eau (1) selon l'une des revendications 8 à 12, **caractérisé en ce que** la pompe (9) et/ou le dispositif de commande (14) sont accouplés à un dispositif d'actionnement du réservoir de chasse d'eau (4).

14. Dispositif sanitaire de chasse d'eau (1) selon l'une des revendications précédentes, **caractérisé en ce que** le réservoir intermédiaire (5) est moulé directement ou par une pièce de connexion (10) sur le tuyau de chasse d'eau (6), en particulier sur le coude de tuyau de chasse (7).

15. Dispositif sanitaire de chasse d'eau (1) selon l'une des revendications précédentes, **caractérisé en ce que** le réservoir intermédiaire (5) est relié à une conduite d'aspiration et/ou de ventilation (11).

16. Dispositif sanitaire de chasse d'eau (1) selon la revendication 15, **caractérisé en ce qu'**entre le conduit d'aspiration et/ou de ventilation (11) et le réservoir intermédiaire (5), il est disposé un robinet (12), en particulier un robinet à flotteur sphérique ou à clapet.

17. Dispositif sanitaire de chasse d'eau (1) selon la revendication 15 ou 16, **caractérisé en ce qu'**un ventilateur (13) est prévu sur l'extrémité détournée du réservoir intermédiaire (5), du conduit d'aspiration et/ou de ventilation (11).
